# EUROPÄISCHE PATENTANMELDUNG

(11) **EP 0 710 461 A1**
(43) Veröffentlichungstag der Anmeldung: **08.05.1996**
(21) Anmeldenummer: 95107381.6
(22) Anmeldetag: 16.05.1995
(51) Int. Cl.: A47G 27/04

(54) **Vorrichtung zum Spannen von Bodenbelägen**

(30) Priorität: 02.11.1994 DE 4439034
(71) Anmelder: Wolff GmbH, D-74321 Bietigheim-Bissingen (DE)
(72) Erfinder: Ruppricht, Udo, D-48683 Ahaus-Wessum (DE)
(74) Vertreter: Lewandowsky, Klaus

(57) **Zusammenfassung**

Die Erfindung behandelt eine Vorrichtung zum Spannen von klebstofffrei auf ebenem und mit in Wandnähe befestigten Nagelleisten (14) versehenem Boden verlegbaren Bodenbelägen (11), bestehend aus einem mit Spanndornen (25) bestückten Spannkopf (22), der mittels eines auf einem Grundkörper (17) angeordneten Hebelgetriebes (20,21) bewegbar ist.

Zu diesem Zweck sind an dem Grundkörper (22) eine die Nagelleiste (14) hintergreifende Zugleiste (28) und ein im Bereich der Oberfläche der Nagelleiste angreifender Niederhalter (31) vertikal verschwenkbar gelagert.

Die Zugleiste (28) und der Niederhalter (31) sind jeweils an einem Bügel (27 bzw. 30) angebracht, und die beiden Bügel sind um eine gemeinsame Drehachse (19) am Grundkörper verschwenkbar angeordnet.

## Beschreibung

Die Erfindung betrifft eine Vorrichtung zum Spannen von klebstofffrei auf ebenen und mit in Wandnähe befestigten Nagelleisten versehenen Boden verlegbaren Bodenbelägen, bestehend aus einem mit Spanndornen bestückten Spannkopf, der mittels eines auf einem Grundkörper angeordneten Hebelgetriebes bewegbar ist.

Im Zuge des zunehmenden Umweltbewußtseins wird das Aufkleben von Bodenbelägen infolge der in Klebern enthaltenen aggressiven Lösungsmittel immer problematischer. Auch das Entsorgen verbrauchter herausgerissener Bodenbeläge mit anhaftenden Klebeschichten wird zunehmend teurer und schwieriger, weil die Verbrennungsvorgänge zur Veraschung dieser Bodenbeläge infolge gesetzlicher Bestimmungen komplizierter und aufwendiger werden.

Um diesen unzulänglichen Zustand zu beheben, wird mehr und mehr das Verfahren des klebstoffreien Spannens von Bodenbelägen angewendet.

In der deutschen Offenlegungsschrift 35 30 423 wird ein Teppichspanner gezeigt, der einen Eingriffskopf aufweist, von dem nach unten und vorne eine Anzahl von Stacheln auf seiner Unterfläche ragen. Ein Kniepolster ist an seiner Rückseite angebracht, und zwar über einen im wesentlichen luftdichten Zylinder. Beim Spannen eines Teppichs wird das Kniepolster von der Bedienungsperson mit dessen Knie angestoßen. Der Luftzylinder dient zur Schockabsorption und überträgt die vom Knie aufgebrachte Kraft vom Kniepolster auf den Eingriffskopf.

Dieses bekannte Gerät weist den Mangel auf, daß die Kraft zum Spannen des Teppichs von der Muskelkraft des Benutzerknies aufgebracht werden muß, was die Gesundheit des Benutzers auf Dauer beeinträchtigt.

Der Erfindung liegt deshalb die Aufgabe zugrunde, eine Vorrichtung der eingangs genannten Art zu schaffen, die einfach und kompakt in ihrem Aufbau, bequem in ihrer Handhabung und zuverlässig in ihrem Betrieb ist.

Dies wird erfindungsgemäß dadurch erreicht, daß bei einer gattungsgemäßen Vorrichtung an dem Grundkörper eine die Nagelleiste hintergreifende Zugleiste und ein im Bereich der Oberfläche der Nagelleiste angreifender Niederhalter vertikal verschwenkbar gelagert sind. Dabei ist bei auf der Nagelleiste abgestütztem Niederhalter die Zugleiste aushebbar angeordnet.

Bei einer derart ausgebildeten Vorrichtung befinden sich die Zugleiste und der Niederhalter und damit auch der Spannkopf in unmittelbarer Nähe der Wand. Das bedeutet, daß zwischen dem Spannkopf und der Wand ein so geringer Abstand besteht, daß eine Wellen- bzw. Faltenbildung beim Spannen des Bodenbelags nicht mehr auftritt. Der Bodenbelag wird also unter optimaler Spannung und vollständig gestrecktem Zustand verlegt.

Im einzelnen ist die Erfindung so getroffen, daß die Nagelleiste und der Niederhalter jeweils an einem Bügel sitzen, und daß die beiden Bügel um eine gemeinsame Achse am Grundkörper verschwenkbar angeordnet sind.

Am Bügel der Zugleiste ist eine Brücke um eine Achse verschwenkbar gelagert, die mittels einer Lasche mit dem Bügel des Niederhalters gelenkig verbunden ist.

Durch eine derartige Ausbildung kann beim Niederdrücken des Niederhalters der Bügel mit der Zugleiste angehoben und zugleich der gespannte Bodenbelag durch Eindrücken in die Nägel der Nagelleiste gehalten und vor einer Rückbewegung bewahrt werden.

Da im Bügel der Zugleiste auch die Führungsnut für die horizontale Längsführung des Spannkopfes ausgebildet ist, wird mit dem Bügel für die Zugleiste auch der Spannkopf angehoben, so daß seine Spanndorne außer Eingriff mit dem Bodenbelag kommen.

Das hat den Vorteil, daß bei im Eingriff befindlichen Niderhalter die Vorrichtung entlang der Nagelleiste verschoben und ein benachbarter Bereich des Bodenbelags gespannt werden kann.

Diese Maßnahme wird noch dadurch positiv beeinflußt, daß die Breite der Zugleiste und die Breite des Niederhalters wesentlich größer bemessen ist als die Breite des Spannkopfes. Vorzugsweise sind die Breiten der Zugleiste und des Niederhalters mindestens doppelt so groß bemessen wie die Breite des Spannkopfes.

Auf diese Weise vermindert sich die spezifische Scherkraft auf die Nagelleiste und der Bodenbelag wird zuverlässig gehalten. Zugleich wird ein Wegreißen der Bereiche des bereits gespannten Bodenbelags zu beiden Seiten neben dem Spannkopf wirksam verhindert.

Um Bodenbeläge unterschiedlicher Dicke auch in Raumecken und in Wandnähe zuverlässig zu spannen, sind die Zugleiste und der Niederhalter sowohl vertikal als auch horizontal verstellbar und feststellbar angeordnet.

Zu Erzeugung der Spannkraft ist ein Hebelgetriebe vorgesehen, bei dem der Spannkopf mittels einer Koppelstange mit einem Hebel gelenkig verbunden ist, der um eine Achse im Grundkörper verschwenkbar gelagert ist, derart, daß der Hebel beim Spannen des Bodenbelags in Bewegungsrichtung des Spannkopfes bewegbar ist.

Die weiteren Merkmale und Vorteile sind der Beschreibung eines in der Zeichnung dargestellten Ausführungsbeispiels der Erfindung sowie den weiteren Unteransprüchen zu entnehmen. Die Zeichnung zeigt in der
- Fig.1: die erfindungsgemäße Vorrichtung in Seitenansicht und
- Fig.2: die Vorrichtung gemäß Fig.1 in einer Draufsicht.

Zum Verlegen eines Bodenbelags 11 auf einem Fußboden 12, auf dem eine Filzunterlage 13 liegt und eine Nagelleiste 14 mit geringem Abstand zu einer Wand 16 befestigt ist, dient eine in der Zeichnung dargestellte Spannvorrichtung 15.

Die Spannvorrichtung 15 besteht aus einem Grundkörper 17 der mit seiner Stützfläche 18 auf dem Bodenbelag 11 aufliegt. An dem Grundkörper 17 ist um eine Drehachse 19 ein Hebel 20 verschwenkbar gelagert, der über eine Koppelstange 21 mit einem Spannkopf 22 gelenkig verbunden ist. Die Koppelstange ist zu diesem Zweck um eine Achse 23 im Hebel 20 und um eine Achse 24 im Spannkopf 22 gelenkig gelagert. Der Spannkopf 22 ist auf seiner Unterseite mit Dornen 25 bestückt, die in den Bodenbelag eindringen. Die Eindringtiefe der Dornen kann mittels eines Stellknopfes 26 reguliert werden.

Um die Drehachse 19 ist weiterhin ein erster Bügel 27 verschenkbar gelagert, der den Spannkopf 22 übergreift und an seinem der Wand 16 zugekehrten Ende eine Zugleiste 28 trägt. Die Zugleiste 28 ist in vertikaler Richtung und in Querrichtung zum Spannkopf 22 verstellbar und mittels Schrauben 29 feststellbar. Im Betriebszustand der Spannvorrichtung 15 sitzt die Zugleiste 28 auf dem Fußboden 12 auf und hintergreift die Nagelleiste 14.

Um die Drehachse 19 ist ferner ein zweiter Bügel 30 verschwenkbar gelagert, der den Spannkopf 22 übergreift und an seinem der Wand 16 zugekehrten Ende einen Niederhalter 31 trägt. Der Niederhalter 31 ist in vertikaler und in Querrichtung zum Spannkopf 22 verstellbar und mittels Schrauben 32 feststellbar. Im Betriebszustand der Spannvorrichtung 15 liegt der Niederhalter 31 auf dem Bodenbelag 11 im Bereich zwischen den Nagelreihen der Nagelleiste 14 auf.

Auf dem Bügel 27 ist um eine Achse 33 eine Brücke 34 verschwenkbar gelagert, die über eine Lasche 35 mit dem Bügel gelenkig verbunden ist. Auf diese Weise können die Bügel 27 und 30 gegeneinander bewegt werden.

Am Bügel 27 sind sich gegenüberliegende, parallel zum Fußboden 11 verlaufende Geradführungen 36 vorgesehen, in die der Spannkopf 22 mit an ihm ausgebildeten Führungsleisten 37 eingreift.

Beim Ausführungsbeispiel sind die Zugleiste 28 und der Niederhalter 31 etwa doppelt so breit ausgebildet wie der Spannkopf 22. Infolge der engen Zuordnung von Spann kopf 22, Zugleiste 28 und Niederhalter 31 wird beim Spannen des Bodenbelags 11 eine Wellenbildung desselben verhindert.

Zum Betrieb wird die Spannvorrichtung 15 mit dem Grundkörper 17 und dem Spannkopf 22 auf dem Bodenbelag 11 aufgesetzt, dessen freies Ende 38 zwischen der Zugleiste 28 und dem Niederhalter 31 hochgezogen wird. Zu diesem Zweck wird der Bügel 30 mit dem Niederhalter 31 mittels der Brücke 34 angehoben. Dann werden die Schrauben 29 gelöst und die Zugleiste 28 vertikal verschoben bis sie auf dem Fußboden 12 aufsitzt und die Nagelleiste 14 in voller Höhe hintergreift. Die Schrauben 29 werden wieder festgezogen. Auf diese Weise werden die unterschiedlichen Höhen des Bodenbelags 11 ausgeglichen.

Auf die gleiche Weise wird der Niederhalter 31 eingestellt, so daß seine dem Bodenbelag 11 zugekehrte Schneide zwischen den Nagelreihen der Nagelleiste 14 liegt.

Mittels des Hebels 20 wird nun der Spannkopf 22 zurückgezogen. Dabei bewegen sich der Spannkopf 22 und die Achse 23 in die gestrichelt gezeichnete Stellung, um anschließend bei voller vertikaler Belastung der Spannvorrichtung 15 in Richtung der Wand 16 gedrückt zu werden, wodurch der an seinem gegenüberliegenden Ende mittels einer weiteren Nagelleiste gehaltene Bodenbelag 11 gespannt wird.

Durch Druck auf die Brücke 34 wird der Niederhalter 31 in Richtung des Fußbodens gedrückt und damit der Bodenbelag 11 in die Nagelreihen der Nagelleiste 14 gepreßt und verspannt.

Infolge Niederdrücken des Niederhalters 31 durch manuelles Verschwenken der Brücke 34 erfolgt nun ein Anheben des Bügels 27 und damit des Spannkopfes 22. Zum einen kann derselbe für einen weiteren Spannhub zurückgezogen und erneut angesetzt werden, zum anderen kann die gesamte Spannvorrichtung 15 seitlich verschoben werden, um weitere Bereiche des Bodenbelags 11 zu spannen.

Bei diesem Vorgang ist die große Breite der Zugleiste 14 und des Niederhalters 31 von Vorteil. Eine möglichst breite Zugleiste 28 vermindert die spezifische Scherkraft auf die Nagelleiste 14 und somit ein Wegreißen derselben vom Fußboden 12. Ein möglichst breiter Niederhalter 31 drückt auch benachbart zum Spannkopf 22 liegende Bereiche des Bodenbelags 11 auf die Nagelleiste, so daß ein Lösen und Ausreißen des gespannten Bodenbelags 11 verhindert wird.

Um auch in Raumecken ein wirkungsvolles Spannen des Bodenbelags zu ermöglichen, sind die Zugleiste 28 und der Niederhalter 31 seitlich verschiebbar und feststellbar angeordnet, so daß die Raumausbildung berücksicht werden kann.

Die Ausbildung und Anordnung des Hebels 20 hat den Vorteil, daß beim Spannvorgang der Hebel sowohl gegen die Wand 16 als auch in Richtung des Fußbodens 12 bewegt wird und damit der Spanndruck voll auf den Spannkopf 22 wirkt.

## Patentansprüche

1. Vorrichtung zum Spannen von klebstofffrei auf ebenem und mit in Wandnähe befestigten Nagelleisten versehenem Boden verlegbaren Bodenbelägen, bestehend aus einem mit Spanndornen bestückten Spannkopf, der mittels eines auf einem Grundkörper angeordneten Hebelgetriebes bewegbar ist,
**dadurch gekennzeichnet,**
daß an dem Grundkörper (17) eine die Nagelleiste (14) hintergreifende Zugleiste (28) und ein im Bereich der Oberfläche der Nagelleiste angreifender Niederhalter (31) vertikal verschwenkbar gelagert sind.

2. Vorrichtung nach Anspruch 1, dadurch gekennzeichnet, daß bei auf der Nagelleiste (14) abgestütztem Niederhalter (31) die Zugleiste (28) vertikal aushebbar angeordnet ist.

3. Vorrichtung nach den Ansprüchen 1 und 2, dadurch gekennzeichnet, daß die Zugleiste (28) und der Niederhalter (31) jeweils an einem Bügel (27 bzw. 30) sitzen, und daß die beiden Bügel (27 und 30) um eine gemeinsame Drehachse (19) am Grundkörper (17) verschwenkbar angeordnet sind.

4. Vorrichtung nach den Ansprüchen 1 bis 3, dadurch gekennzeichnet, daß am Bügel (27) der Zugleiste (28) eine Brücke (34) um eine Achse (33) verschenkbar gelagert ist, die mittels einer Lasche (35) mit dem Bügel (30) des Niederhalters (31) gelenkig verbunden ist.

5. Vorrichtung nach den Ansprüchen 1 bis 4, dadurch gekennzeichnet, daß die Breite der Zugleiste (28) und die Breite des Niederhalters (31) wesentlich größer bemessen ist als die Breite des Spannkopfes (22).

6. Vorrichtung nach Anspruch 5, dadurch gekennzeichnet, daß die Breiten der Zugleiste (28) und des Niederhalters (31) mindestens doppelt so groß bemessen sind wie die Breite des Spannkopfes (22).

7. Vorrichtung nach den Ansprüchen 1 bis 6, dadurch gekennzeichnet, daß die Zugleiste (28) und der Niederhalter (31) sowohl vertikal als auch horizontal verstellbar und feststellbar angeordnet sind.

8. Vorrichtung nach den Ansprüchen 1 bis 7, dadurch gekennzeichnet, daß im Bügel (27) für die Zugleiste (28) eine Geradführung (36) für den Spannkopf (22) vorgesehen ist.

9. Vorrichtung nach den Ansprüchen 1 bis 8, dadurch gekennzeichnet, daß am Grundkörper (17) eine Stützfläche (18) ausgebildet ist, die mit der Auflagefläche des in Betriebstellung befindlichen Spannkopfes (22) in einer Ebene liegt.

10. Vorrichtung nach einem der Ansprüche 1 bis 9, dadurch gekennzeichnet, daß der Spannkopf (22) mittels einer Koppelstange (21) mit einem Hebel (20) gelenkig verbunden ist, der um eine Achse (19) im Grundkörper (17) verschwenkbar gelagert ist, derart, daß der Hebel (20) beim Spannen des Bodenbelages (11) in Bewegungsrichtung des Spannkopfes (22) bewegbar ist.

11. Vorrichtung nach Anspruch 11, dadurch gekennzeichnet, daß der Hebel (20) im gespannten Zustand des Spannkopfes (22) im wesentlichen horizontal zwischen den Bügeln (27 und 30) liegt.
